# EUROPÄISCHE PATENTSCHRIFT

(11) **EP 2 512 949 B1**
(45) Veröffentlichungstag und Bekanntmachung des Hinweises auf die Patenterteilung: **14.03.2018**
(21) Anmeldenummer: 09748065.1
(22) Anmeldetag: 19.10.2009
(51) Int. Cl.: B65D 50/04

(54) **KINDERSICHERER BEHÄLTERVERSCHLUSS**
CHILD-PROOF CONTAINER CLOSURE
FERMETURE DE RÉCIPIENT À L'ÉPREUVE DES ENFANTS

(43) Veröffentlichungstag der Anmeldung: 24.10.2012
(73) Patentinhaber: Capartis AG, 8200 Schaffhausen (CH)
(72) Erfinder: WOHLGENANNT, Herbert, CH-8240 Thayngen (CH); DE LORENZIS, Vincenzo, CH-8212 Neuhausen (CH)
(74) Vertreter: Dr. Graf & Partner AG
(86) Internationale Anmeldenummer: PCT/EP2009/063654
(87) Internationale Veröffentlichungsnummer: WO 2011/047706

(56) Entgegenhaltungen:
- EP-A1- 1 413 524
- WO-A1-03/086894
- DE-U1- 9 410 519
- FR-A1- 2 503 099
- US-A- 3 913 805
- US-A- 4 011 970

## Beschreibung

Die Erfindung betrifft einen kindersicheren Behälterverschluss gemäss dem Oberbegriff von Anspruch 1.

Es ist eine Vielzahl von Behälterverschlüssen bekannt, die derart ausgestaltet sind, dass diese für Kinder schwierig zu öffnen sind. Dokument EP1413524A1 offenbart einen Behälterverschluss gemäß dem Oberbegriff von Anspruch 1. Bekannte kindersichere Behälterverschlüsse, wie zum Beispiel die im Dokument EP1413524A1 oder im Dokument US 4,011,970 offenbarten Behälterverschlüsse, weisen den Nachteil auf, dass diese meistens auch für weitere Nutzer wie beispielsweise ältere Menschen oder sichtbehinderte Menschen schwierig oder gar nicht zu öffnen sind.

Es ist Aufgabe der vorliegenden Erfindung einen kindersicheren Behälterverschluss zu bilden, welcher für Kinder schwierig und für Erwachsene leicht zu öffnen ist.

Diese Aufgabe wird gelöst mit einem kindersicheren Behälterverschluss aufweisend die Merkmale von Anspruch 1. Die Unteransprüche 2 bis 13 betreffen weitere, vorteilhaft ausgestaltete Behälterverschlüsse.

Die Aufgabe wird insbesondere gelöst mit einem kindersicheren Behälterverschluss umfassend ein Auslassteil mit einer Auslassöffnung sowie umfassend eine Verschlusskappe zum Verschliessen des Auslassteils, sowie umfassend zwei Federelemente, welche beide in derselben Verlaufsrichtung verlaufen und einen gegenseitigen Abstand von zumindest 8 mm aufweisen, wobei die Federelemente entlang der Oberfläche des Behälterverschlusses verlaufen, sowie umfassend zwei Einrastvorrichtungen, wobei jede Einrastvorrichtung ein bewegliches Einrastteil und eine Aufnahme für das Einrastteil umfasst, wobei die Federelemente am einen Ende fest verbunden sind und am gegenüberliegenden, federnden Ende das bewegliche Einrastteil aufweisen, und wobei die beiden Federelemente entweder fest mit der Verschlusskappe verbunden sind und die Aufnahme für das Einrastteil am Auslassteil angeordnet ist, oder umgekehrt, indem die beiden Federelemente fest mit dem Auslassteil verbunden sind und die Aufnahme für das Einrastteil an der Verschlusskappe angeordnet ist, wobei die Einrastvorrichtung derart ausgestaltet ist, dass ein Betätigen der Federelemente die Verbindung zwischen dem Einrastteil und der Aufnahme für das Einrastteil löst.

Der erfindungsgemässe Behälterverschluss weist den Vorteil auf, dass dieser durch ein gleichzeitiges Betätigen und Drücken von zwei Federelementen sehr einfach geöffnet werden kann. Eine Bedingung zum gleichzeitigen Betätigen der beiden beabstandeten Federelemente ist jedoch, dass die Person einen derart breiten Finger aufweist, dass die Federelemente durch den Finger gleichzeitig betätig werden können. Dies ist einem Kind mit schmalen Fingern nicht möglich, weil diese zu schmal sind um gleichzeitig beide Federelemente zu berühren und zu drücken. Der erfindungsgemässe Behälterverschluss weist somit den Vorteil auf, dass dieser von erwachsenen Personen einfach geöffnet werden kann, wogegen dies Kindern bis zu einem gewissen Alter, beziehungsweise bis zu einer gewissen Fingerbreite, nicht möglich ist. Ein derartiger Verschluss ist für Kinder somit besonders schwierig zu öffnen, wogegen dies für erwachsene Personen sehr leicht möglich ist. Der erfindungsgemässe Behälterverschluss kann insbesondere auch von älteren und/ oder motorisch leicht behinderten und/ oder von sichtbehinderten Menschen leicht geöffnet werden. Die beiden Federelemente sind entlang einer konkaven verlaufenden Fläche angeordnet, wobei die konkav verlaufende Fläche einen Teilraum derart begrenzt, dass mit einem einzelnen Finger, zum Beispiel dem Daumen, bequem in diese konkave Fläche gegriffen werden kann, um dadurch die beiden Federelemente zu betätigen, und insbesondere nach unten beziehungsweise nach hinten zu drücken, um dadurch die Verriegelung des Behälterverschlusses zu öffnen. Die konkav verlaufende Fläche ist insbesondere von Wichtigkeit um zu vermeiden, dass die beiden Federelemente mit zwei Fingern betätigt werden können, was Kinder eventuell versuchen könnten. Daher wird die konkav verlaufende Fläche in einer vorteilhaften Ausführungsform derart ausgestaltet, dass diese zum Einführen von zwei Kinderfingern zu eng ausgestaltet ist, jedoch das Einführen eines Erwachsenenfingers zulassen.

Der Behälterverschluss ist vorzugsweise derart ausgestaltet, dass dieser mehrfach verschlossen und wieder geöffnet werden kann. In einer bevorzugten Ausgestaltung weist der Behälterverschluss ein Auslassteil auf, an welchem eine Verschlusskappe gelenkig verbunden ist, um ein mehrfaches Öffnen und Schliessen zu ermöglichen.

Das Auslassteil des Behälterverschlusses weist in einer bevorzugten Ausgestaltung ein Innengewinde auf, das am Aussengewinde, vorzugsweise an einem Standardaussengewinde eines Flaschenhalses befestigbar ist. Das Auslassteil kann jedoch auch einen Flansch umfassen, um das Auslassteil und somit den Behälterverschluss zum Beispiel durch Schweissen, Kleben oder Aufprellen an einem Behälter zu befestigen. Der erfindungsgemässe Behälterverschluss weist somit den Vorteil auf, dass dieser zum Verschliessen einer Vielzahl unterschiedlicher Behälter geeignet ist, insbesondere Flaschen oder flächige Packungen, insbesondere auch Kartonverpackungen.

Die Erfindung wird nachfolgend anhand von Ausführungsbeispielen näher erläutert, wobei dieselben Bezugszeichen dieselben Gegenstände betreffen. Die Figuren zeigen:
- Fig. 1: eine perspektivische Ansicht eines geschlossenen, kindersicheren Behälterverschlusses;
- Fig. 2: eine Seitenansicht des geschlossenen Behälterverschlusses;
- Fig. 3: eine Draufsicht des geschlossenen Behälterverschlusses;
- Fig. 4: eine perspektivische Untenansicht des geschlossenen Behälterverschlusses;
- Fig. 5: einen Schnitt durch den geschlossenen Behälterverschluss entlang der Schnittlinie C-C gemäss Figur 3;
- Fig. 6: eine perspektivische Ansicht des geöffneten Behälterverschlusses;
- Fig. 7: eine Draufsicht auf den geöffneten Behälterverschluss;
- Fig. 8: eine Schnittdarstellung des geöffneten Behälterverschlusses entlang der Schnittlinie B-B gemäss Figur 7;
- Fig. 9: eine Schnittdarstellung des geschlossenen Behälterverschlusses;
- Fig. 10: eine Schnittdarstellung eines weiteren Ausführungsbeispiels eines Behälterverschlusses;
- Fig. 11: eine Draufsicht eines weiteren Ausführungsbeispiels eines Behälterverschlusses ;
- Fig. 12: eine Draufsicht des Auslassteils des in Figur 11 dargestellten Behälterverschlusses in geöffnetem Zustand;
- Fig. 13: eine Draufsicht eines weiteren Ausführungsbeispiels eines Behälterverschlusses;
- Fig. 14: einen Schnitt durch ein weiteres Ausführungsbeispiel eines geschlossenen Behälterverschlusses entlang der Schnittlinie C-C gemäss Figur 3;
- Fig. 15: eine Schnittdarstellung eines weiteren Ausführungsbeispiels eines Behälterverschlusses;
- Fig. 16: eine Schnittdarstellung eines weiteren Ausführungsbeispiels eines Behälterverschlusses;
- Fig. 17: eine Draufsicht eines weiteren Ausführungsbeispiels eines Behälterverschlusses.

Figur 1 zeigt in einer perspektivischen Ansicht einen geschlossenen, kindersicheren Behälterverschluss 1 für einen Behälter 2. Der Behälterverschluss 1 umfasst ein Auslassteil 3 und eine Verschlusskappe 4, wobei sich unterhalb der Verschlusskappe 4 ein in der dargestellten Ansicht nicht sichtbarer Auslass 3k befindet. Der Behälter 2 sowie der Behälterverschluss 1 weisen je eine Längsachse L, M auf, welche im dargestellten Ausführungsbeispiel identisch sind. Die dargestellte Verschlusskappe 4 weist eine konkav verlaufende Ausnehmung 4d mit einer zumindest teilweise konkav verlaufenden Oberfläche auf. In einer senkrecht zur Längsachse L verlaufenden Richtung sind in dieser Ausnehmung 4d nacheinander folgend ein erstes Federelement 4a, eine Zwischenwand 4c und ein zweites Federelement 4b angeordnet, wobei die beiden Federelemente 4a,4b sich in Längsrichtung in derselben Verlaufsrichtung L erstrecken.

Figur 2 zeigt denselben Behälterverschluss 1 in einer Seitenansicht. Die beiden sich in Längsrichtung L erstreckenden Federelemente 4a, 4b weisen eine Länge B3 auf. Das Auslassteil 3 weist eine Vertiefung 3a auf, damit die beiden Federelemente 4a, 4b für einen Finger einfacher zugänglich sind.

Figur 3 zeigt denselben Behälterverschluss in einer Draufsicht. Die Verschlusskappe 4 ist über ein Gelenk 4e schwenkbar mit dem Auslassteil 3 verbunden. Entlang der Ausnehmung 4d beziehungsweise der konkav verlaufenden Oberfläche der Ausnehmung 4d sind wiederum wie bereits beschrieben das erste Federelement 4a, die Zwischenwand 4c und das zweite Federelement 4b angeordnet. Die beiden Federelemente 4a,4b sind in Richtung A beweglich, wenn auf deren Aussenoberfläche 4i, 4k eine entsprechende Kraft ausgeübt wird. Die beiden Federelemente 4a, 4b weisen einen gegenseitigen Abstand B1 von zumindest 8 mm auf. Der Mittenbereich 4h der beiden Federelemente 4a, 4b, das heisst die Mitte der beiden Federelemente 4a,4b, weist einen gegenseitigen Abstand B2 von zumindest 10mm, vorzugsweise 15 mm auf. In einer bevorzugten Ausgestaltung verlaufen die Aussenoberflächen 4i, 4k der beiden Federelemente 4a, 4b derart, dass diese einen rechten oder einen stumpfen Winkel α bilden. Die Ausnehmung 4d ist vorzugsweise derart dimensioniert, dass ein Finger angenehm darin Platz findet, wobei die beiden Federelemente 4a,4b derart gegenseitig beabstandet sind, dass eine erwachsene Person die beiden Federelemente 4a, 4b gleichzeitig in Richtung A drücken und bewegen kann, sodass eine Einrastvorrichtung 5 betätigt werden kann, worauf die Verschlusskappe 4 nicht mehr verriegelt ist und deshalb aufgeklappt werden kann. Der Gegenseitige Abstand B1 beträgt zumindest 8 mm und ist derart gewählt, dass ein schmaler Finger, zum Beispiel der Finder eines Kindes, nicht gleichzeitig beide Federelemente 4a, 4b betätigen kann. Da zum Entriegeln der Einrastvorrichtung 5 jedoch beide Federelemente 4a, 4b gleichzeitig in Richtung A verschoben werden müssen ist es für ein Kind kaum möglich die Einrastvorrichtung 5 zu öffnen, ausser es würde beispielsweise zwei Finger verwenden. Durch eine entsprechende Wahl der Abstände B1 und B2 sowie auch des Winkels α können Verschlusskappen 4 mit unterschiedlichen Öffnungseigenschaften ausgebildet werden. Wird beispielsweise der Abstand B1 sehr gross gewählt, z.B. 12 mm, so kann die Verschlusskappe 4 nur mit sehr breiten Fingern geöffnet werden. Auch die erforderliche Kraft zum Betätigen der Federelemente 4a, 4b kann vorgegeben werden, indem die Federelemente 4a, 4b derart geometrisch ausgestaltet werden oder aus einem derart elastischen Material gefertigt sind, dass sie je nach Erfordernis mit geringer oder grösserer Kraft in Richtung A verschiebbar sind. Zudem kann über die Grösse des von der konkaven Ausnehmung 4d umschlossenen Teilraumes bestimmt werden, welche Fingerbreite Zugang zu den Federelementen 4a, 4b erlangen kann. So wäre es beispielsweise auch möglich die konkave Ausnehmung 4d derart schmal auszugestalten, dass nur ein relativ schmaler Finger einen gleichzeitigen Zugang zu beiden Federelementen 4a, 4b findet, und somit die Verschlusskappe 4 geöffnet werden kann, wogegen dies einem breiteren Finger nicht möglich ist. Es wäre auch möglich die konkave Ausnehmung 4d derart schmal auszugestalten, dass wohl der Finger eines Erwachsenen Platz findet, jedoch nicht zwei Finger eines Kindes. Besonders vorteilhaft wird der erfindungsgemässe Behälterverschluss 1 derart ausgestaltet, dass diese von einem Kind mit entsprechend schmalen Fingern nicht geöffnet werden kann, wogegen dieser von einer erwachsenen Person mit entsprechend breiten Fingern geöffnet werden kann.

Figur 4 zeigt denselben Behälterverschluss 1 von unten. Im dargestellten Ausführungsbeispiel weist dieser ein hohlzylinderförmiges Teil 3b mit Innengewinde 3c und hohlzylinderförmigem Aussenabschnitt 3d auf, sodass dieser beispielsweise auf das Aussengewinde einer Flasche 2 aufgeschraubt werden kann.

Figur 5 zeigt den geschlossenen Behälterverschluss 1 entlang der in Figur 3 dargestellten Schnittlinie C-C. Das erste Federelement 4a ist oben mit der Verschlusskappe 4 verbunden, und endet unten in einem beweglichen Einrastteil 5a. Das Auslassteil 3 umfasst eine Aufnahme 5b für das Einrastteil 5a, sodass diese zusammen eine Einrastvorrichtung 5 bilden. Das Auslassteil 3 umfasst zudem einen flachen Rand 3g, eine Randabgrenzung 3h sowie eine vorstehende Umgrenzung 3i. Diese letztgenannten Ausbildungen dienen dazu die Verschlusskappe 4 in einer definierten Labe bezüglich des Auslassteils 3 anzuordnen und zu halten. Durch eine von aussen auf das Federelement 4a ausgeübte Kraft kann das Federelement 4a in Richtung A verschwenkt werden, sodass sich das Einrastteil 5a in Richtung A bewegt und deshalb nicht mehr in der Einrastvorrichtung 5 gehalten ist, sodass die Verschlusskappe 4 geöffnet werden kann.

Figur 6 zeigt den Behälterverschluss 1 in geöffnetem Zustand. Das Auslassteil 3 umfasst eine ebene Fläche 3f welche weitgehend von einer vorstehenden Umgrenzung 3i umschlossen ist, welche eine Randabgrenzung 3h und einen flachen Rand 3g ausbildet. Die Umgrenzung 3i endet beidseitig bei der Aufnahme 5b, wobei die Umgrenzung 3i auch einen Anschlag für das Einrastteil 5a ausbildet, sodass die maximale Auslenkung des Federelementes 4a, 4b in Richtung A bei geschlossenem Behälterverschluss 1 begrenzt ist. Im dargestellten Ausführungsbeispiel weist das Auslassteil 3 einen Auslass 3k mit Auslassöffnung 31 auf, wobei in der Verschlusskappe 4 eine gegengleich angeordnete Abdeckung 4g vorgesehen ist, die bei geschlossenem Behälterverschluss an der Auslassöffnung 31 anliegt und diese verschliesst.

Figur 7 zeigt denselben, bereits in Figur 6 dargestellten Behälterverschluss 1 in einer Draufsicht. Figur 8 zeigt den Behälterverschluss 1 gemäss Figur 7 entlang der Schnittlinie B-B. Wie auf Figur 8 ersichtlich erstreckt sich der Flaschenhals 2b in einer Verlaufsrichtung M, wobei die Mitte des Schraubengewinden 3c dieselbe Verlaufsrichtung M aufweist. Der Auslass 3k weist eine Verlaufsrichtung L auf. Im dargestellten Ausführungsbeispiel verlaufen beide Verlaufsrichtungen M, L in identischer Richtung.

Figur 9 zeigt den bisher in den Figuren 1 bis 8 dargestellten Behälterverschluss 1 in geschlossenem Zustand.

Figur 10 zeigt ein weiteres Ausführungsbeispiel eines Behälterverschlusses 1 in geschlossenem Zustand. Im Unterschied zu dem in Figur 9 dargestellten Behälterverschluss 1 weist der Behälterverschluss gemäss Figur 10 kein Gelenk 4e auf, dafür weist das Auslassteil 3 eine Ausnehmung aus, in welche ein Einrastmittel 4f eingreift, welches nicht fest mit dem Auslassteil 3 verbunden ist. Die Verschlusskappe 4 kann deshalb nach dem Öffnen der Einrastvorrichtung 5 vollständig entfernt werden.

Figur 11 zeigt in einer Draufsicht ein weiteres Ausführungsbeispiel eines Behälterverschlusses 1 mit Verschlusskappe 4. Zusätzlich zu der links angeordneten ersten Einrastvorrichtung 5, welche identisch ausgestaltet ist wie die bereits in Figur 3 beschriebene Anordnung, weist der in Figur 11 dargestellte Behälterverschluss 1 rechts eine zweite Einrastvorrichtung 5 auf, welche bezüglich einer Symmetrieebene D identisch zu der links dargestellten Einrastvorrichtung 5 jedoch gespiegelt angeordnet ist, mit einem ersten und zweiten Federelement 4x,4z und einer dazwischen angeordneten Zwischenwand 4c. Die in Figur 11 dargestellte Verschlusskappe 4 erfordert somit zwei Finger, die links und rechts in die Ausnehmung 4d, 4y eingreifen müssen, um die vier Federelemente 4a, 4b, 4x, 4z zu betätigen und dadurch die Verschlusskappe 4 zu öffnen.

Figur 12 zeigt eine Draufsicht auf das Auslassteil 3, wie dieses für die in Figur 11 dargestellte Verschlusskappe 4 erforderlich ist. Das Auslassteil 3 weist ebenfalls eine Symmetrieebene D auf, bezüglich welcher insbesondere die Aufnahmen 5b und 5c symmetrisch angeordnet sind.

Figur 13 zeigt eine Draufsicht auf ein weiteres Ausführungsbeispiel eines Behälterverschlusses 4, bei welchem die beiden Federelemente 4a, 4b sowie die Zwischenwand 4c geradlinig nebeneinander verlaufend angeordnet sind.

Figur 14 zeigt ein weiteres Ausführungsbeispiel eines geschlossenen Behälterverschlusses entlang der in Figur 3 dargestellten Schnittlinie C-C. Im Unterschied zum Ausführungsbeispiel gemäss Figur 5 ist das Federelement 4a und vorzugsweise auch das Federelement 4b im Ausführungsbeispiel gemäss Figur 14 umgekehrt angeordnet, indem die Verschlusskappe 4 oben eine Aufnahme 5b aufweist, und indem das Federelement 4a unten fest mit dem Auslassteil 3 verbunden ist, und oben in einem Einrastteil 5a endet, sodass oben eine Einrastvorrichtung 5 ausgebildet wird.

Figur 15 zeigt einen Schnitt durch ein weiteres Ausführungsbeispiel eines Behälterverschlusses 1, wobei das Auslassteil 3 einen hohlzylinderförmigen Abschnitt 3m aufweist, der in einen scheibenförmigen Abschnitt 3n mündet. Der Abschnitt 3n kann beispielsweise mit einer ringförmigen Fläche 2d einer Flasche 2 verklebt, verschweisst oder verprellt werden.

Figur 16 zeigt in einer Schnittdarstellung ein weiteres Ausführungsbeispiel eines Behälterverschlusses 1. Im Unterschied zu dem in Figur 9 dargestellten Ausführungsbeispiel verlaufen die beiden Verlaufsrichtungen L, M nicht in einer identischen oder parallelen Richtung, sondern weisen gegenseitig einen stumpfen Winkel β auf. Das Auslassteil 3 weist somit eine andere Verlaufsrichtung L auf als der Flaschenhals 2a der Flasche 2 beziehungsweise als das Innengewinde 3c. Der Flaschenhals 2a beziehungsweise das Innengewinde 3c weisen die Verlaufsrichtung M auf, wobei die Verlaufsrichtung M bezüglich dem Innengewinde 3c auch als Gewindeverlaufsrichtung M bezeichnet wird.

Figur 17 zeigt eine Draufsicht auf ein weiteres Ausführungsbeispiel eines Behälterverschlusses 4, bei welchem die beiden Federelemente 4a, 4b gegenseitig keilförmig verlaufend angeordnet sind, wobei die Zwischenwand 4c das Ende des Keils ausbildet.

Bei allen in den vorhergehenden Figuren dargestellten Ausführungsformen könnte auch auf die Zwischenwand 4c verzichtet werden, wobei sich dann zwischen den beiden benachbart angeordneten Federelementen 4a, 4b ein Spalt ergeben würde. Die beiden Federelemente 4a, 4b können in einer Vielzahl von Möglichkeiten in der Verschlusskappe 4 angeordnet sein, derart dass diese in derselben Verlaufsrichtung L verlaufen und gegenseitig beabstandet sind, vorzugsweise um zumindest 8 mm.

## Patentansprüche

1. Kindersicherer Behälterverschluss (1) umfassend ein Auslassteil (3) mit einer Auslassöffnung (31) sowie umfassend eine Verschlusskappe (4) zum Verschliessen des Auslassteils (3), sowie umfassend zwei Federelemente (4a,4b), welche beide in derselben Verlaufsrichtung (L) verlaufen und einen gegenseitigen Abstand (B1) von zumindest 8 mm aufweisen, wobei die Federelemente (4a,4b) entlang der Oberfläche des Behälterverschlusses (1) verlaufen, sowie umfassend zwei Einrastvorrichtungen (5), wobei jede Einrastvorrichtung (5) ein bewegliches Einrastteil (5a) und eine Aufnahme (5b) für das Einrastteil (5a) umfasst, wobei die Federelemente (4a,4b) am einen Ende fest verbunden sind und am gegenüberliegenden, federnden Ende das bewegliche Einrastteil (5a) aufweisen, und wobei die beiden Federelemente (4a,4b) entweder fest mit der Verschlusskappe (4) verbunden sind und die Aufnahme (5b) für das Einrastteil (5a) am Auslassteil (3) angeordnet ist, oder umgekehrt, indem die beiden Federelemente (4a,4b) fest mit dem Auslassteil (3) verbunden sind und die Aufnahme (5b) für das Einrastteil (5a) an der Verschlusskappe (4) angeordnet ist, wobei die Einrastvorrichtung (5) derart ausgestaltet ist, dass ein Betätigen der Federelemente (4a,4b) die Verbindung zwischen dem Einrastteil (5a) und der Aufnahme (5b) für das Einrastteil (5a) löst, **dadurch gekennzeichnet dass** der Behälterverschluss (1) eine sich in Verlaufsrichtung (L) erstreckende, konkave Ausnehmung (4d) aufweist, und dass die Federelemente (4a,4b) innerhalb der konkaven Ausnehmung (4d) verlaufen.

2. Kindersicherer Behälterverschluss (1) nach Anspruch 1, **dadurch gekennzeichnet, dass** die Federelemente (4a,4b) senkrecht zur Verlaufsrichtung (L) eine Breite zwischen 2 mm und 15 mm aufweisen.

3. Kindersicherer Behälterverschluss (1) nach Anspruch 2, **dadurch gekennzeichnet, dass** die Federelemente (4a,4b) in Verlaufsrichtung (L) einen Mittenbereich (4h) aufweisen, und dass der gegenseitige Abstand der Mittenbereiche (4h) der beiden Federelemente (4a,4b) zwischen 10 mm und 20 mm beträgt.

4. Kindersicherer Behälterverschluss nach einem der Ansprüche 2 oder 3, **dadurch gekennzeichnet, dass** die Oberflächen (4i,4k) der Federelemente (4a,4b) senkrecht zur Verlaufsrichtung (L) gegenseitig unter einem stumpfen Winkel (α) verlaufen.

5. Kindersicherer Behälterverschluss (1) nach einem der vorhergehenden Ansprüche, **dadurch gekennzeichnet, dass** zwischen den Federelementen (4a,4b) eine in Richtung (L) verlaufende Zwischenwand (4c) angeordnet ist.

6. Kindersicherer Behälterverschluss (1) nach einem der vorhergehenden Ansprüche, **dadurch gekennzeichnet, dass** die Federelemente (4a,4b) fest mit der Verschlusskappe (4) verbunden sind, und dass das Auslassteil (3) Aufnahmen (5b) für die Einrastteile (5a) aufweist.

7. Kindersicherer Behälterverschluss (1) nach Anspruch 6, **dadurch gekennzeichnet, dass** der Auslassteil (3) auf der den Aufnahmen (5b) gegenüberliegenden Seite ein Gelenk (4e) aufweist, mit welchem die Verschlusskappe (4) verbunden ist.

8. Kindersicherer Behälterverschluss (1) nach Anspruch 6, **dadurch gekennzeichnet, dass** das Auslassteil (3) auf der den Aufnahmen (5b) gegenüberliegenden Seite eine weitere Einrastvorrichtung (4f) aufweist, welche das Auslassteil (3) mit der Verschlusskappe (4) verbindet.

9. Kindersicherer Behälterverschluss (1) nach Anspruch 6, **dadurch gekennzeichnet, dass** das Auslassteil (3) Aufnahmen (5c) aufweist, welche spiegelbildlich bezüglich der Aufnahmen (5b) angeordnet sind, und dass die Verschlusskappe (4) Federelemente (4x,4z) mit Einrastteilen (5a) aufweist, welche bezüglich den Federelementen (4a,4b) spiegelbildlich angeordnet sind, und dass die Einrastteile (5a) der Federelemente (4x,4z) in die Aufnahmen (5c) eingreifen.

10. Kindersicherer Behälterverschluss (1) nach einem der vorhergehenden Ansprüche, **dadurch gekennzeichnet, dass** das Auslassteil (3) auf der der Auslassöffnung (31) gegenüberliegenden Seite ein Schraubgewinde (3c) aufweist, welches mit einem Behälter (2) verbindbar ist.

11. Kindersicherer Behälterverschluss (1) nach einem der Ansprüche 1 bis 9, **dadurch gekennzeichnet, dass** das Auslassteil (3) an dem der Auslassöffnung (31) gegenüberliegenden Endabschnitt (3n) scheibenförmig ausgestaltet ist.

12. Kindersicherer Behälterverschluss (1) nach Anspruch 10, **dadurch gekennzeichnet, dass** das Schraubengewinde (3c) eine Gewindeverlaufsrichtung (M) aufweist, und dass die Verlaufsrichtung (L) der Federelemente (4a,4b) bei geschlossener Verschlusskappe (4) parallel zur Gewindeverlaufsrichtung (M) verläuft.

13. Kindersicherer Behälterverschluss (1) nach Anspruch 10, **dadurch gekennzeichnet, dass** das Schraubengewinde (3c) eine Gewindeverlaufsrichtung (M) aufweist, und dass die Verlaufsrichtung (L) der Federelemente (4a,4b) bei geschlossener Verschlusskappe (4) unter einem stumpfen Winkel (β) bezüglich der Gewindeverlaufsrichtung (M) verläuft.

## Claims

1. Childproof container closure (1) comprising an outlet part (3) having an outlet opening (31) and comprising a closure cap (4) for closing the outlet part (3), and comprising two spring elements (4a, 4b) which both extend in the same extension direction (L) and have a mutual spacing (B1) of at least 8 mm, wherein the spring elements (4a, 4b) extend along the surface of the container closure (1), and comprising two latching devices (5), wherein each latching device (5) comprises a movable latching part (5a) and a receptacle (5b) for the latching part (5a), wherein the spring elements (4a, 4b) are firmly connected at one end and have the movable latching part (5a) at the opposite, resilient end, and wherein the two spring elements (4a, 4b) are either connected firmly to the closure cap (4) and the receptacle (5b) for the latching part (5a) is arranged on the outlet part (3), or vice versa, with the two spring elements (4a, 4b) being firmly connected to the outlet part (3) and the receptacle (5b) for the latching part (5a) being arranged on the closure cap (4), wherein the latching device (5) is configured such that actuation of the spring elements (4a, 4b) releases the connection between the latching part (5a) and the receptacle (5b) for the latching part (5a), **characterized in that** the container closure (1) has a concave cutout (4d) extending in the extension direction (L), and **in that** the spring elements (4a, 4b) extend within the concave cutout (4d).

2. Childproof container closure (1) according to Claim 1, **characterized in that** the spring elements (4a, 4b) have a width, perpendicular to the extension direction (L), of between 2 mm and 15 mm.

3. Childproof container closure (1) according to Claim 2, **characterized in that** the spring elements (4a, 4b) have a central region (4h) in the extension direction (L), and **in that** the mutual spacing of the central regions (4h) of the two spring elements (4a, 4b) is between 10 mm and 20 mm.

4. Childproof container closure according to either of Claims 2 and 3, **characterized in that** the surfaces (4i, 4k) of the spring elements (4a, 4b) extend at an obtuse angle (α) to one another, perpendicularly to the extension direction (L).

5. Childproof container closure (1) according to one of the preceding claims, **characterized in that** an intermediate wall (4c) that extends in the direction (L) is arranged between the spring elements (4a, 4b).

6. Childproof container closure (1) according to one of the preceding claims, **characterized in that** the spring elements (4a, 4b) are firmly connected to the closure cap (4), and **in that** the outlet part (3) has receptacles (5b) for the latching parts (5a).

7. Childproof container closure (1) according to Claim 6, **characterized in that** the outlet part (3) has, on the opposite side from the receptacles (5b), a joint (4e) to which the closure cap (4) is connected.

8. Childproof container closure (1) according to Claim 6, **characterized in that** the outlet part (3) has, on the opposite side from the receptacles (5b), a further latching device (4f) which connects the outlet part (3) to the closure cap (4).

9. Childproof container closure (1) according to Claim 6, **characterized in that** the outlet part (3) has receptacles (5c) which are arranged in a mirror-inverted manner with regard to the receptacles (5b), and **in that** the closure cap (4) has spring elements (4x, 4z) with latching parts (5a) which are arranged in a mirror-inverted manner with regard to the spring elements (4a, 4b), and **in that** the latching parts (5a) of the spring elements (4x, 4z) engage in the receptacles (5c).

10. Childproof container closure (1) according to one of the preceding claims, **characterized in that** the outlet part (3) has, on the opposite side from the outlet opening (31), a screw thread (3c) which is connectable to a container (2).

11. Childproof container closure (1) according to one of Claims 1 to 9, **characterized in that** the outlet part (3) is configured in a disc-like manner in the end portion (3n) on the opposite side from the outlet opening (31).

12. Childproof container closure (1) according to Claim 10, **characterized in that** the screw thread (3c) has a thread course direction (M), and **in that** the extension direction (L) of the spring elements (4a, 4b) extends parallel to the thread course direction (M) with the closure cap (4) closed.

13. Childproof container closure (1) according to Claim 10, **characterized in that** the screw thread (3c) has a thread course direction (M), and **in that** the extension direction (L) of the spring elements (4a, 4b) extends at an obtuse angle ((β) with regard to the thread course direction (M) with the closure cap (4) closed.

## Revendications

1. Fermeture de récipient à l'épreuve des enfants (1), comprenant une partie de sortie (3) avec une ouverture de sortie (31) et comprenant un capuchon de fermeture (4) pour fermer la partie de sortie (3), et comprenant également deux éléments de ressort (4a, 4b) qui s'étendent tous deux dans la même direction d'étendue (L) et présentent un espacement mutuel (B1) d'au moins 8 mm, les éléments de ressort (4a, 4b) s'étendant le long de la surface de la fermeture de récipient (1), et comprenant deux dispositifs d'encliquetage (5), chaque dispositif d'encliquetage (5) comprenant une partie d'encliquetage mobile (5a) et un logement (5b) pour la partie d'encliquetage (5a), les éléments de ressort (4a, 4b) étant connectés fixement à une extrémité et présentant la partie d'encliquetage (5a) mobile à l'extrémité élastique opposée, et soit les deux éléments de ressort (4a, 4b) étant connectés fixement au capuchon de fermeture (4) et le logement (5b) pour la partie d'encliquetage (5a) étant disposé au niveau de la partie de sortie (3), soit inversement, les deux éléments de ressort (4a, 4b) étant connectés fixement à la partie de sortie (3) et le logement (5b) pour la partie d'encliquetage (5a) étant disposé au niveau du capuchon de fermeture (4), le dispositif d'encliquetage (5) étant configuré de telle sorte qu'un actionnement des éléments de ressort (4a, 4b) libère la connexion entre la partie d'encliquetage (5a) et le logement (5b) pour la partie d'encliquetage (5a), **caractérisée en ce que** la fermeture de récipient (1) présente un évidement concave (4d) s'étendant dans la direction d'étendue (L) et **en ce que** les éléments de ressort (4a, 4b) s'étendent à l'intérieur de l'évidement concave (4d).

2. Fermeture de récipient à l'épreuve des enfants (1) selon la revendication 1, **caractérisée en ce que** les éléments de ressort (4a, 4b) présentent, perpendiculairement à la direction d'étendue (L), une largeur comprise entre 2 mm et 15 mm.

3. Fermeture de récipient à l'épreuve des enfants (1) selon la revendication 2, **caractérisée en ce que** les éléments de ressort (4a, 4b) présentent, dans la direction d'étendue (L), une région centrale (4h) et **en ce que** la distance mutuelle des régions centrales (4h) des deux éléments de ressort (4a, 4b) est comprise entre 10 mm et 20 mm.

4. Fermeture de récipient à l'épreuve des enfants selon l'une quelconque des revendications 2 ou 3, **caractérisée en ce que** les surfaces (4i, 4k) des éléments de ressort (4a, 4b) s'étendent perpendiculairement à la direction d'étendue (L) en formant un angle obtus (α) l'une avec l'autre.

5. Fermeture de récipient à l'épreuve des enfants (1) selon l'une quelconque des revendications précédentes, **caractérisée en ce qu'**une paroi intermédiaire (4c) s'étendant dans une direction (L) est disposée entre les éléments de ressort (4a, 4b).

6. Fermeture de récipient à l'épreuve des enfants (1) selon l'une quelconque des revendications précédentes, **caractérisée en ce que** les éléments de ressort (4a, 4b) sont connectés fixement au capuchon de fermeture (4) et **en ce que** la partie de sortie (3) présente des logements (5b) pour les parties d'encliquetage (5a).

7. Fermeture de récipient à l'épreuve des enfants (1) selon la revendication 6, **caractérisée en ce que** la partie de sortie (3) présente, du côté opposé aux logements (5b), une articulation (4e) avec laquelle est connecté le capuchon de fermeture (4).

8. Fermeture de récipient à l'épreuve des enfants (1) selon la revendication 6, **caractérisée en ce que** la partie de sortie (3) présente, du côté opposé aux logements (5b), un dispositif d'encliquetage supplémentaire (4f) qui relie la partie de sortie (3) au capuchon de fermeture (4).

9. Fermeture de récipient à l'épreuve des enfants (1) selon la revendication 6, **caractérisée en ce que** la partie de sortie (3) présente des logements (5c) qui sont disposés avec une symétrie spéculaire par rapport aux logements (5b), et **en ce que** le capuchon de fermeture (4) présente des éléments de ressort (4x, 4z) avec des parties d'encliquetage (5a) qui sont disposés avec une symétrie spéculaire par rapport aux éléments de ressort (4a, 4b) et **en ce que** les parties d'encliquetage (5a) des éléments de ressort (4x, 4z) viennent en prise dans les logements (5c).

10. Fermeture de récipient à l'épreuve des enfants (1) selon l'une quelconque des revendications précédentes, **caractérisée en ce que** la partie de sortie (3) présente, du côté opposé à l'ouverture de sortie (31), un filetage de vis (3c) qui peut être connecté à un récipient (2).

11. Fermeture de récipient à l'épreuve des enfants (1) selon l'une quelconque des revendications 1 à 9, **caractérisée en ce que** la partie de sortie (3) est configurée en forme de disque au niveau de la portion d'extrémité (3n) opposée à l'ouverture de sortie (31).

12. Fermeture de récipient à l'épreuve des enfants (1) selon la revendication 10, **caractérisée en ce que** le filetage de vis (3c) présente une direction de filetage (M) et **en ce que** la direction d'étendue (L) des éléments de ressort (4a, 4b), lorsque le capuchon de fermeture (4) est fermé, s'étend parallèlement à la direction de filetage (M).

13. Fermeture de récipient l'épreuve des enfants (1) selon la revendication 10, **caractérisée en ce que** le filetage de vis (3c) présente une direction de filetage (M) et **en ce que** la direction d'étendue (L) des éléments de ressort (4a, 4b), lorsque le capuchon de fermeture (4) est fermé, s'étend suivant un angle obtus (β) par rapport à la direction de filetage (M).
